# EUROPÄISCHE PATENTANMELDUNG

(11) **EP 4 660 125 A1**
(43) Veröffentlichungstag der Anmeldung: **10.12.2025**
(21) Anmeldenummer: 25179295.8
(22) Anmeldetag: 28.05.2025
(51) Int. Cl.: B66C 23/68, B66C 23/70, E04C 3/08

(54) **LÄNGSTEILBARES GITTERSTÜCK**

(30) Priorität: 03.06.2024 DE 102024115379
(71) Anmelder: Liebherr-Werk Ehingen GmbH, 89584 Ehingen/Donau (DE)
(72) Erfinder: BRUGGER, Julian, 89584 Ehingen (DE); WIEDEMANN, Ulrich, 89079 Ulm (DE); FISCHER, Alex, 88471 Laupheim-Baustetten (DE)
(74) Vertreter: Lorenz Seidler Gossel Part. mbB

(57) **Zusammenfassung**

Die Erfindung betrifft ein längsteilbares Gitterstück (10) für einen Gitterausleger, umfassend zwei lösbar miteinander verbindbare Gitterstückteile (11, 12), welche für den Transport voneinander lösbar und quer zur Längsrichtung ineinanderschiebbar sind, wobei jedes der Gitterstückteile (11, 12) zwei in Längsrichtung verlaufende Eckstiele (14), welche über mehrere Diagonal- und Hochstäbe (15, 16, 17) fest miteinander verbunden sind und zusammen mit diesen eine Seitenfläche (30) des Gitterstücks (10) definieren, und mindestens zwei fest mit den Eckstielen (14) verbundene Querverbindungsstrukturen (20) umfasst, wobei die Gitterstückteile (11, 12) über an den Querverbindungsstrukturen (20) angeordnete Verbindungsmittel lösbar verbindbar sind. Erfindungsgemäß umfassen die Querverbindungsstrukturen (20) jeweils mindestens zwei mit einem oberen Eckstiel (14) eines Gitterstückteils und mindestens zwei mit einem unteren Eckstiel des Gitterstückteils (11, 12) fest verbundene Schenkelstäbe (21, 22), die zusammen mit dem jeweiligen Eckstiel (14) eine obere und eine untere Deckfläche (31, 32) des Gitterstücks (10) definieren, wobei die oberen und/oder die unteren Deckflächen (31, 32) relativ zu einer senkrecht auf die Seitenfläche (30) stehenden Ebene zu den anderen Deckflächen (31, 32) hin geneigt und deren Schenkelstäbe (21, 22) über mindestens einen parallel zu den Eckstielen (14) und vorzugsweise außerhalb der Deckflächen (31, 32) verlaufenden Längsstab (27) verbunden sind. Die Erfindung betrifft ferner einen Gitterausleger (4) mit mindestens einem erfindungsgemäßen Gitterstück (10) sowie eine Arbeitsmaschine (1) mit einem solchen Gitterausleger (4).

## Beschreibung

Die vorliegende Erfindung betrifft ein längsteilbares Gitterstück gemäß dem Oberbegriff des Anspruchs 1 sowie einen Gitterausleger und eine Arbeitsmaschine mit einem solchen.

Aus dem Stand der Technik ist es bekannt, Gitterstücke für Gitterausleger, wie sie beispielsweise als Kranausleger bei fahrbaren Kranen zum Einsatz kommen, längsteilbar auszuführen, um für den Kranbetrieb einen zumindest abschnittsweise breiteren Gitterausleger mit erhöhter Seitensteifigkeit bereitzustellen, aber für den Transport in einer Transportstellung eine geringere Breite zu erreichen, um gesetzliche Vorgaben hinsichtlich maximal zulässiger Transportabmessungen einzuhalten.

Ein Beispiel für ein solches längsteilbares Gitterstück ist aus der DE 10 2017 000 525 A1 bekannt. Die darin vorgestellte Lösung basiert auf zwei Gitterstückteilen mit L-förmigem Querschnitt, wobei zur Herstellung eines verbreiterten Gitterstücks eines der Gitterstückteile um 180° gedreht wird. Das verbreiterte Gitterstück besitzt dann eine offene Seite, die mittels separater Vergitterungselemente geschlossen bzw. überbrückt werden muss. Diese müssen daher separat vorgehalten werden, was den Lagerungs- und Montageaufwand erhöht.

Der vorliegenden Erfindung liegt die Aufgabe zugrunde, ein gattungsgemäßes Gitterstück bereitzustellen, dessen Umbau zwischen einer verbreiterten Betriebsstellung und einer in der Breite reduzierten Transportstellung einen geringeren Montageaufwand erfordert und insbesondere eine erhöhte Stabilität aufweist.

Erfindungsgemäß wird diese Aufgabe durch ein längsteilbares Gitterstück mit den Merkmalen des Anspruchs 1 gelöst. Vorteilhafte Ausführungsformen der Erfindung ergeben sich aus den Unteransprüchen und der nachfolgenden Beschreibung.

Demnach wird erfindungsgemäß ein längsteilbares Gitterstück für einen Gitterausleger vorgeschlagen, welches zwei lösbar miteinander verbindbare Gitterstückteile umfasst, die für den Transport voneinander lösbar und quer zur Längsrichtung ineinanderschiebbar sind, um eine Transportstellung mit verringerter Breite zu erreichen. Jedes der Gitterstückteile umfasst zwei in Längsrichtung verlaufende Eckstiele, welche über mehrere Diagonal- und Hochstäbe fest miteinander verbunden, insbesondere verschweißt, sind und zusammen mit den Eckstielen eine (gedachte) Seitenfläche des Gitterstücks definieren, sowie mindestens zwei fest mit den Eckstielen verbundene, insbesondere verschweißte, Querverbindungsstrukturen. An den Querverbindungsstrukturen befinden sich Verbindungsmittel, über die die Gitterstückteile lösbar miteinander verbindbar sind. Diese Verbindungsmittel bilden im verbundenen Zustand die Querverbindungen der Gitterstückteile.

Die Querverbindungsstrukturen verbinden beim zusammengesetzten Gitterstück (Betriebszustand) die durch die Eckstiele gebildeten Seitenflächen miteinander und definieren die Gesamtbreite des zusammengesetzten Gitterstücks ("zusammengesetzt" bezieht sich vorliegend immer auf den Betriebszustand des Gitterstücks, in welchem die Gitterstückteile an den Verbindungsmitteln miteinander verbunden sind). Diese Gesamtbreite liegt insbesondere oberhalb einer vorgegebenen Transportbreite (von beispielsweise 3.5 Metern). Die Querverbindungsstrukturen sind so ausgebildet, dass sie ein Ineinanderschieben der voneinander gelösten Gitterstückteile quer zur Längsrichtung (d.h. in Breitenrichtung) ermöglichen, wodurch sich die Gesamtbreite des Gitterstücks in der Transportstellung reduziert und dadurch eine vorgegebene Transportbreite eingehalten werden kann (z.B. kann die Gesamtbreite im Transportzustand unterhalb von 3.5 Metern liegen). Die Querverbindungsstrukturen sind Teil der jeweiligen Gitterstückteile und stellen insbesondere keine separat vorzuhaltenden Strukturen dar, was den Montageaufwand reduziert.

Erfindungsgemäß umfassen die Querverbindungsstrukturen jeweils mindestens zwei mit einem oberen Eckstiel eines Gitterstückteils fest verbundene Schenkelstäbe und mindestens zwei mit einem unteren Eckstiel des Gitterstückteils fest verbundene Schenkelstäbe, die zusammen mit dem jeweiligen Eckstiel eine obere und eine untere (gedachte) Deckfläche des Gitterstücks definieren. Die obere Deckfläche einer Querverbindungsstruktur wird also insbesondere durch die oberen Schenkelstäbe und den oberen Eckstiel gebildet, während die untere Deckfläche durch die unteren Schenkelstäbe und den unteren Eckstiel gebildet werden.

Erfindungsgemäß ist die obere und/oder die untere Deckfläche jeder Querverbindungsstruktur relativ zu einer senkrecht auf die Seitenfläche stehenden (gedachten) Ebene zur anderen Deckfläche hin geneigt. Die oberen und/oder unteren Deckflächen stehen also nicht senkrecht auf die durch die Eckstiele aufgespannte Seitenfläche, sondern verlaufen schräg bzw. geneigt, sodass sich die Höhe der Querverbindungsstrukturen in Richtung des anderen Gitterstückteils verringert.

Darüber hinaus sind die Schenkelstäbe über mindestens einen parallel zu den Eckstielen verlaufenden Längsstab miteinander verbunden, um die Stabilität des zusammengesetzten Gitterstücks zu erhöhen und die Knicklänge der Eckstiele zu verringern. Die Längsstäbe der Gitterstückteile (jedes der Gitterstückteile besitzt mindestens einen solchen Längsstab, bevorzugt jeweils zwei Längsstäbe, nämlich einen an den unteren und einen an den oberen Schenkelstäben) verlaufen vorzugsweise außerhalb der Deckflächen, sind also insbesondere außen an den Schenkelstäben angebracht. Die Neigung der oberen und/oder unteren Deckflächen ermöglicht es nun, die Querverbindungsstrukturen für den Transport ineinanderzuschieben, ohne dass diese mit den genannten Längsstäben zusammenstoßen. Dadurch wird ein einfach zu verbindendes bzw. zu trennendes Gitterstück mit erhöhter Stabilität bereitgestellt, dessen Transportbreite sich effektiv reduzieren lässt.

Die Längsstäbe erstrecken sich insbesondere entlang der gesamten Länge der Gitterstückteile und verbinden nicht nur die oberen bzw. unteren Schenkelstäbe einer Querverbindungsstruktur, sondern aller Querverbindungsstrukturen miteinander. Dadurch kann die Knicklänge der Eckstiele effektiv reduziert werden.

Die genannten Seitenflächen werden insbesondere durch die gedachten mittleren Längsachsen der Eckstiele aufgespannt. Die gedachten mittleren Längsachsen der Diagonal- und Hochstäbe, die die Eckstiele eines Gitterstückteils miteinander verbinden, liegen insbesondere ebenfalls innerhalb der Seitenfläche. Die oberen bzw. unteren Deckflächen werden insbesondere durch die gedachten mittleren Längsachsen der oberen bzw. unteren Schenkelstäbe und des oberen bzw. unteren Eckstiels aufgespannt.

Vorzugsweise sind die Eckstiele und Schenkelstäbe sowie insbesondere auch die Diagonal- und Hochstäbe als Rohre ausgebildet. Diese können, müssen aber keinen kreisrunden Durchmesser aufweisen.

In einer möglichen Ausführungsform ist vorgesehen, dass die Schenkelstäbe so angeordnet sind, dass die oberen und unteren Deckflächen jeweils ein Dreieck bilden. Dabei wird die Basis der Dreiecke jeweils von einem Teil eines Eckstiels gebildet. Vorzugsweise sind Schenkelstäbe einer Deckfläche in einem spitzen Winkel mit dem Eckstiel verbunden und bilden insbesondere ein gleichschenkliges Dreieck.

Die Querverbindungsstrukturen können als prismatische Strukturen ausgebildet sein (dies schließt nicht aus, dass die oberen und unteren Deckflächen nicht ganz parallel zueinander sind), wobei die oberen und unteren Deckflächen jeweils als Dreiecke, insbesondere als gleichschenklige Dreiecke ausgebildet sind. Die Dreiecke bzw. prismatischen Strukturen grenzen in Längsrichtung vorzugsweise direkt aneinander (d.h. der Zwischenraum zwischen zwei benachbarten Querverbindungsstrukturen ist vorzugsweise ebenfalls dreieckig (in Draufsicht), sodass eine Querverbindungsstruktur des anderen Gitterstückteils in der Transportstellung darin aufnehmbar ist.

In einer weiteren möglichen Ausführungsform ist vorgesehen, dass die Verbindungsmittel an den "Spitzen" der genannten Dreiecke, die den Seitenflächen abgewandt sind, angeordnet sind. Im zusammengesetzten Zustand sind also die Spitzen der in Draufsicht dreieckigen Querverbindungsstrukturen nebeneinander angeordnet und über die Verbindungsmittel miteinander verbunden. Dabei sind vorzugsweise sowohl an den unteren als auch an den oberen Deckflächen Verbindungsmittel angeordnet.

In einer weiteren möglichen Ausführungsform ist vorgesehen, dass die Querverbindungsstrukturen in Längsrichtung (d.h. entlang der Eckstiele) gesehen einen trapezförmigen Querschnitt bzw. eine trapezförmige Außenkontur besitzen, wobei der Abstand der oberen und unteren Schenkelstäbe an dem der Seitenfläche abgewandten Ende geringer ist als der Abstand der Eckstiele. Die geringere Höhe der Querverbindungsstrukturen an ihren den Seitenflächen abgewandten Enden resultiert aus der Neigung der oberen und/oder unteren Deckfläche. Vorzugsweise sind beide Deckflächen geneigt, sodass die Querschnitte bzw. Außenkonturen der Querverbindungsstrukturen in Längsrichtung gesehen ein symmetrisches Trapez bilden. Dadurch ist es möglich, Längsstäbe an den oberen und unteren Deckflächen vorzusehen und die Gitterstückteile für den Transport ineinander zu schieben.

In einer weiteren möglichen Ausführungsform ist vorgesehen, dass die Gitterstückteile genau jeweils zwei Querverbindungsstrukturen umfassen und vorzugsweise in Draufsicht an zwei Stellen (insbesondere an den Spitzen der genannten dreieckigen bzw. prismatischen Querverbindungsstrukturen) über Verbindungsmittel miteinander verbindbar sind. Das Gitterstück ist damit nicht statisch überbestimmt und verzwängt. Es wird eine geringere Anzahl von Bauteilen für das Gitterstück benötigt und damit dessen Gewicht reduziert. Dies ist insbesondere vorteilhaft für die Aufrichtbarkeit langer Auslegersysteme mit Hauptausleger. Ferner wird der Fertigungsaufwand reduziert, da weniger Schweißnähte notwendig sind. Allerdings ist es natürlich denkbar, zur Bildung längerer Gitterstücke mehr als zwei (beispielsweise drei oder vier) Querverbindungsstrukturen pro Gitterstückteil vorzusehen.

In einer weiteren möglichen Ausführungsform ist vorgesehen, dass sich die Längsachsen der Schenkelstäbe der oberen und unteren Deckflächen und die Längsachsen der jeweiligen Eckstiele schneiden. Die Schenkelstäbe sind also nicht versetzt zu den jeweiligen Eckstielen angeordnet. Die reduzierte Höhe der Querverbindungsstrukturen an ihren den Seitenflächen abgewandten Enden resultiert insbesondere rein aus der Neigung der Deckfläche(n) und nicht aus einem Versatz der Schenkelstäbe relativ zu den Eckstielen. Dadurch entsteht kein zusätzliches Versatzmoment in den Eckstielen, das in statischen Berechnungen berücksichtigt werden müsste.

Vorzugsweise schneiden sich die Längsachsen des mindestens einen Längsstabs und die Längsachsen der mit diesem verbundenen Schenkelstäbe nicht. Insbesondere ist mindestens ein oberer Längsstab oberhalb der oberen Deckfläche und mindestens ein unterer Längsstab unterhalb der unteren Deckfläche angeordnet und jeweils von außen mit den dortigen Schenkelstäben direkt oder über Zwischenstücke indirekt verbunden, insbesondere verschweißt.

In einer weiteren möglichen Ausführungsform ist vorgesehen, dass der mindestens eine Längsstab mit den jeweiligen Schenkelstäben über Zwischenstücke fest verbunden ist. Ist ein Längsstab an der Oberseite des Gitterstückteils vorgesehen (d.h. oberhalb der oberen Deckfläche), so sind insbesondere alle oberen Schenkelstäbe der Querverbindungsstrukturen über Zwischenstücke fest mit dem Längsstab verbunden. Ist ein Längsstab an der Unterseite des Gitterstückteils vorgesehen (d.h. unterhalb der unteren Deckfläche), so sind insbesondere alle unteren Schenkelstäbe über Zwischenstücke fest mit dem Längsstab verbunden.

Vorzugsweise sind die Zwischenstücke als längliches Hohlprofil ausgebildet, dessen Längsachse parallel zur Längsachse des Längsstabs verläuft. Die Zwischenstücke sind vorzugsweise als "liegende", d.h. parallel zum Längsstab verlaufende Rohrstücke ausgebildet, bevorzugt mit entlang deren Längsachse variierendem Querschnitt (um die Krümmungen von Schenkelstab und Längsstab aufzunehmen). Damit sind an allen Anbindungsstellen längere Schweißnähte möglich, was die Tragfähigkeit der Verbindungen zwischen Zwischenstück und Längsstab / Schenkelstab erhöht. Die Verbindungen werden insbesondere über Schweißverbindungen gebildet, sodass durch die liegende Anordnung der Zwischenstücke die Zugänglichkeit für den Schweißprozess verbessert und die Länge der Schweißnähte erhöht wird.

Die Verwendung eines Rohrs als Zwischenstück bietet außerdem weitere Vorteile gegenüber einem Bauteil aus einem andern Fertigungsverfahren. Das Rohr kann in einem einzigen Fertigungsschritt hergestellt werden, da Bauteilkontur und Nahtvorbereitungen in einem Schnitt aus dem Vormaterial gebrannt werden. Es wird insbesondere aus demselben Rohmaterial und Halbzeug gefertigt wie die restliche oder zumindest große Teile der Gitterkonstruktion, insbesondere wie der Längsstab, und unterliegt daher denselben Vorgaben an Fertigungsgenauigkeit, Materialgüte, -chemie und sonstigen Vorgaben.

In einer weiteren möglichen Ausführungsform ist vorgesehen, dass an den oberen und/oder an den unteren Deckflächen eines Gitterstückteils jeweils nur ein einziger Längsstab angeordnet ist. Vorzugsweise ist genau ein Längsstab an der oberen Deckfläche und genau ein einziger Längsstab an der unteren Deckfläche vorgesehen. Der Längsstab verläuft vorzugsweise im Wesentlichen mittig zwischen der Seitenfläche und den der Seitenfläche abgewandten Enden der Querverbindungsstrukturen (an denen insbesondere die Verbindungsmittel angeordnet sind). Dabei kann der Längsstab etwas näher am Eckstiel angeordnet sein, um die Gitterstückteile für die Transportposition vollständig zusammenschieben zu können. Der Längsstab kann in einem mittleren Drittel des in Draufsicht betrachteten Gitterstückteils zwischen Eckstiel und Verbindungsmittel, insbesondere in einem mittleren Fünftel, verlaufen.

Der Längsstab besitzt insbesondere eine tragende Wirkung, da er der Stabilität des Gitterstücks im Ganzen dient und die Knicklänge der Eckstiele quer zum Gitterstück reduziert. Je näher der Längsstab an der Mittelachse des Gitterstücks (d.h. an den der jeweiligen Seitenfläche abgewandten Enden der Querverbindungsstrukturen) platziert werden kann, desto geringer sind die zu übertragende Kräfte und desto filigraner können die einzelnen Anbindungsstellen des Längsstabs an die Schenkelstäbe (die vorzugsweise über die zuvor beschriebenen Zwischenstücke realisiert sind) ausfallen. Die Gitterstückteile sollen im Transportzustand so weit wie möglich ineinandergeschoben werden können. Dafür ist ein gewisser Mindestabstand des Längsstabs zur genannten Mittelachse des Gitterstücks notwendig. Aus diesem Grund bietet die Platzierung des Längsstabs mittig bzw. im Wesentlichen mittig auf den Querverbindungsstrukturen einen guten Kompromiss zwischen Stabilität und Transportbreite des Gitterstücks.

In einer weiteren möglichen Ausführungsform ist vorgesehen, dass die Verbindungsmittel Gabel-Finger-Verbindungsstellen darstellen oder umfassen, welche durch Blechstrukturen gebildet werden, die an den Seitenflächen gegenüberliegenden inneren Enden der Querverbindungsstrukturen angeordnet sind. Zur Verbindung der Gitterstückteile werden die Gabel-Finger-Verbindungsstellen ineinandergeschoben und durch Bolzen miteinander verbunden.

Vorzugsweise sind die Blechstrukturen, die die Gabel-Finger-Verbindungsstellen bilden, in mit den Schenkelstäben verbundenen Endstücken aufgenommen und verschweißt. Diese Endstücke, welche insbesondere als Rohrstücke ausgebildet sind, können die den Seitenflächen abgewandten Enden der Schenkelstäbe miteinander verbinden und die abgewandten Enden der Querverbindungsstrukturen (insbesondere die "Spitzen" dreieckiger bzw. prismatischer Querverbindungsstrukturen) darstellen. Vorzugsweise sind die Blechstrukturen nicht in einer einzigen Ausnehmung des jeweiligen Endstücks, sondern in zwei gegenüberliegenden Ausnehmungen aufgenommen und ragen durch das jeweilige Endstück hindurch. Dadurch sind die Blechstrukturen an zwei Stellen im Endstück verschweißt und dadurch wesentlich stabiler befestigt. Die Ausnehmungen können rechteckig sein.

Die Blechstrukturen können das jeweilige Endstück mit verschiedenen Querschnitten durchdringen. Das Durchstecken der Blechstrukturen für die Gabel-Finger-Verbindungen der Querverbindungen des Gitterstücks führt zu einer Aufteilung der Last auf zwei umlaufende Schweißnähte anstatt auf eine einzige umlaufende Schweißnaht. Dies bringt Vorteile bei der Fertigung und bei der statischen Bemessung mit sich.

In einer weiteren möglichen Ausführungsform ist vorgesehen, dass die Eckstiele an ihren Enden über Pfosten und zwischen den Pfosten über eine Vielzahl von Diagonal- und Nullstäben fest miteinander verbunden sind. Die Pfosten und Nullstäbe stellen jeweils Hochstäbe dar (diese sind vorliegend als Stäbe definiert, deren Längsachsen senkrecht zu den Längsachsen der Eckstiele verlaufen), wobei die die Seitenflächen in Längsrichtung begrenzenden Pfosten Kräfte aus den Längsverbindungen des Gitterstücks mit angrenzenden Gitterstücken übertragen, während die zwischen den Pfosten angeordneten Nullstäbe insbesondere keine Kräfte übertragen. Mit den Eckstielen, Pfosten, Diagonal- und Nullstäben werden die Seitenscheiben bzw. -flächen des Gitterstücks insbesondere als flächiges Tragwerk aufgespannt.

Vorzugsweise ist zwischen zwei benachbarten Diagonalstäben immer ein Nullstab angeordnet, sodass sich die Diagonal- und Nullstäbe abwechseln. Die Nullstäbe verringern die Knicklänge der Eckstiele in Richtung der Seitenflächen von einem Diagonalstab zum nächsten.

In einer weiteren möglichen Ausführungsform ist vorgesehen, dass die Querverbindungsstrukturen zur Erhöhung ihrer Stabilität mehrere Diagonal- und Hochstäbe umfassen. Dabei sind die obere Deckfläche bildende obere Schenkelstäbe und die untere Deckfläche bildende untere Schenkelstäbe einer Querverbindungsstruktur über mehrere Diagonal- und Hochstäbe fest miteinander verbunden. Die genannten Hochstäbe können Nullstäbe und/oder Pfosten (welche Kräfte aus den Querverbindungen zwischen den Gitterstückteilen übertragen) umfassen. Bei dreieckigen Deckflächen können die oberen und unteren Schenkelstäbe an den "Spitzen" der Dreiecke über einen Pfosten miteinander verbunden sein.

Mit zusätzlichen Nullstäben wird die Knicklänge der Schenkelstäbe verringert (bei mittiger Platzierung wird die Knicklänge halbiert). Es kann pro Seitenfläche einer Querverbindungsstruktur (welche durch jeweils einen oberen und unteren Schenkelstab aufgespannt wird) ein Nullstab und seitlich davon jeweils ein Diagonalstab vorgesehen sein. Dadurch ergeben sich stabile flächige Tragwerke, welche die Seitenflächen der Querverbindungsstrukturen bilden.

Vorzugsweise sind die Schenkelstäbe über zusätzliche Diagonalstäbe, deren Längsachsen innerhalb der oberen bzw. unteren Deckfläche liegen, fest mit den Eckstielen verbunden. Diese verringern die Knicklänge der Schenkelstäbe.

In einer weiteren möglichen Ausführungsform ist vorgesehen, dass mindestens eines der Gitterstückteile Halteverbindungsmittel umfasst, mit welchem Verbindungsmittel des anderen Gitterstückteils in einer Transportstellung, in der die Gitterstückteile ineinandergeschoben sind, lösbar verbindbar sind. Die Halteverbindungsmittel können Gabel-Finger-Verbindungsstellen darstellen oder umfassen, welche mit entsprechenden Gabel-Finger-Verbindungsstellen der Verbindungsmittel über Bolzen verbindbar sind. Dadurch können die beiden Gitterstückteile in der zusammengeschobenen Transportstellung miteinander verbunden bzw. verriegelt werden, sodass sie sich nicht ungewollt voneinander lösen können.

In einer weiteren möglichen Ausführungsform ist vorgesehen, dass die Halteverbindungsmittel an den Enden der Eckstiele oder an den Enden von die Eckstiele verbindenden Pfosten angeordnet sind. Vorzugsweise sind die Querverbindungsstrukturen so ausgebildet und die Verbindungs- und Halteverbindungsmittel so angeordnet, dass die Gitterstückteile in einem Zustand, in dem diese nur an einem Ende eine Verbindung zwischen Verbindungs- und Halteverbindungsmitteln aufweisen, um eine durch diese Halteverbindung gebildete Schwenkachse ineinander geschwenkt werden können, um die Verbindungs- und Halteverbindungsmittel am gegenüberliegenden Ende zusammenzuschwenken.

Dadurch ergibt sich ein vereinfachtes Montage- bzw. Demontageverfahren. Um das Gitterstück für die Transportstellung umzubauen, kann vorgesehen sein, nur eines der Gitterstückteile zu bewegen, während das andere Gitterstückteil unbewegt bleibt. Ein dafür ggf. eingesetztes Hebezeug (z.B. ein Montagekran) kann mit Anschlagpunkten am oberen Eckstiel eines der Gitterstückteile verbunden werden und dieses Gitterstückteil anheben, um die Verbindungsmittel an den Querverbindungen zwischen den Gitterstückteilen zu entlasten. Nachdem die Bolzen gezogen wurden (bei einer Ausbildung der Verbindungsmittel als Gabel-Finger-Verbindungen), wird das angeschlagene (erste) Gitterstückteil vom anderen (zweiten) Gitterstückteil wegbewegt und vollständig angehoben und relativ zum zweiten Gitterstückteil so bewegt, dass sich die Verbindungsmittel des ersten Gitterstückteils mit den Halteverbindungsmitteln des zweiten Gitterstückteils an einem Ende überdecken und eine erste Halteverbindung hergestellt werden kann (insbesondere durch Verbolzen).

Nach dem Schließen dieser ersten Halteverbindung wird das angehobene erste Gitterstückteil mit dem Hebezeug um die Schwenkachse, die durch die erste Halteverbindung gebildet wird, zum stationären Gitterstückteil geschwenkt und die zweite Halteverbindung hergestellt. Dadurch muss zum Schließen des Gitterstücks (Bilden und Verriegeln der Transportstellung) kein Personal in das Gitterstück steigen, da die Verbindungsstellen der Halteverbindungen an den Stirnseiten der Transporteinheit (d.h. des Gitterstücks in der Transportstellung) zugänglich sind. Die Halteverbindungen nacheinander schließen zu können ist zudem komfortabler, als sämtliche Verbindungs- und Halteverbindungsmittel gleichzeitig ausrichten zu müssen.

Die Erfindung betrifft weiterhin einen Gitterausleger mit einem erfindungsgemäßen Gitterstück. Der Gitterausleger kann mehrere erfindungsgemäße Gitterstücke umfassen. Diese sind über an den Eckstielen angeordnete Längsverbindungsmittel, die als Gabel-Finger-Verbindungsstellen ausgebildet sein können, miteinander verbindbar.

Die Erfindung betrifft weiterhin eine Arbeitsmaschine mit einem erfindungsgemäßen Gitterausleger. Dabei kann es sich um einen Kran, insbesondere einen fahrbaren Kran wie beispielsweise einen Raupenkran, handeln. Die Arbeitsmaschine umfasst vorzugsweise einen Unterwagen mit Fahrwerk, insbesondere Raupenfahrwerk, und einen um eine vertikale Drehachse drehbar auf dem Unterwagen gelagerten Oberwagen. Der erfindungsgemäße Gitterausleger ist um eine horizontale Wippachse wippbar am Oberwagen gelagert. Die Arbeitsmaschine kann ferner einen am Oberwagen gelagerten Derrickausleger besitzen. Vorzugsweise bildet der erfindungsgemäße Gitterausleger den Hauptausleger der Arbeitsmaschine. An diesen können weitere Anbauten, beispielsweise eine feste Spitze, angebaut sein.

Weitere Merkmale, Einzelheiten und Vorteile der Erfindung ergeben sich aus den nachfolgend anhand der Figuren erläuterten Ausführungsbeispielen. Es zeigen:
- Fig. 1:: eine perspektivische Ansicht eines Ausführungsbeispiels des erfindungsgemäßen Gitterstücks im zusammengesetzten Zustand;
- Fig. 2-3:: Seitenansichten des Gitterstücks;
- Fig. 4:: ein Verbindungsmittel des Gitterstücks in einer perspektivischen Ansicht;
- Fig. 5:: eine seitliche Schnittansicht zweier verbolzter Verbindungsmittel des Gitterstücks;
- Fig. 6:: eine perspektivische Ansicht des Gitterstücks in der Transportstellung;
- Fig. 7:: eine perspektivische Ansicht des Gitterstücks beim Zusammenschwenken der Gitterstückteile;
- Fig. 8:: eine seitliche Schnittansicht der unteren und oberen Halteverbindungen im verbolzten Zustand;
- Fig. 9:: eine perspektivische Ansicht eines Zwischenstücks; und
- Fig. 10:: eine seitliche Ansicht einer erfindungsgemäßen Arbeitsmaschine gemäß einem Ausführungsbeispiel.

Die Figur 1 zeigt ein Ausführungsbeispiel des erfindungsgemäßen längsteilbaren Gitterstücks 10 in einer perspektivischen Ansicht. Das Gitterstück 10 umfasst zwei über mehrere Verbindungsmittel 26 miteinander lösbar verbindbare Gitterstückteile 11, 12, welche auch als Gitterstückhälften bezeichnet werden können. Die beiden Gitterstückteile 11, 12 weisen bevorzugt einen (zu einer in Längsrichtung verlaufenden, gedachten Mittelebene) symmetrischen Aufbau auf. Eine Seitenansicht mit Blickrichtung entlang der Längsachse des Gitterstücks 10 ist in der Figur 2 dargestellt.

Jedes Gitterstückteil 11, 12 umfasst zwei Eckstiele 14, welche sich in Längsrichtung des Gitterstücks 10 erstrecken und als Hohlprofile ausgebildet sein können. Die Eckstiele 14 können an ihren stirnseitigen Enden Längsverbindungsmittel 13 in Form von Gabel-Finger-Verbindungsstellen aufweisen, über die das Gitterstück 10 mit weiteren erfindungsgemäßen Gitterstücken 10 und/oder mit anderen Gitterstücken verbolzbar ist. Die Eckstiele 14 sind über eine Vielzahl von Diagonalstäben 17 und senkrecht zu den Eckstielen 14 verlaufenden Hochstäben 15, 16 fest miteinander verbunden. Als Hochstäbe können zwei Pfosten 15 vorgesehen sein, die die Eckstiele 14 im Bereich der Längsverbindungsmittel 13 miteinander verbinden und Kräfte dieser Gabel-Finger-Verbindungen übertragen. Als Hochstäbe können weiterhin mehrere Nullstäbe 16 vorhanden sein, die zwischen den Diagonalstäben 17 angeordnet sind.

Wie in der Figur 3 angedeutet ist, liegen die gedachten Längsachsen der Eckstiele 14 und der Diagonal- und Hochstäbe 15, 16, 17 in einer gemeinsamen Ebene und spannen eine gedachte Seitenfläche 30 des Gitterstücks 10 auf.

Die Gitterstückteile 11, 12 umfassen jeweils mehrere Querverbindungsstrukturen 20, an denen die Verbindungsmittel 26 für die Querverbindungen angeordnet sind. Bei dem gezeigten Ausführungsbeispiel bilden die Querverbindungsstrukturen 20 prismatische Fachwerkstrukturen mit dreieckiger Grundfläche. Die Querverbindungsstrukturen 20 umfassen jeweils zwei untere Schenkelstäbe 21, die fest mit dem unteren Eckstiel 14 verbunden sind, und zwei obere Schenkelstäbe 22, die fest mit dem oberen Eckstiel 14 verbunden sind. Die unteren Schenkelstäbe 21 einer Querverbindungsstruktur 20 verlaufen in einem spitzen Winkel zum unteren Eckstiel 14 und laufen in einer der Seitenfläche 30 abgewandten Spitze zusammen, sodass deren Längsachsen und die Längsachse des unteren Eckstiels 14 eine gedachte untere Deckfläche 31 bilden (vgl. Fig. 3). Analog verlaufen obere Schenkelstäbe 22 einer Querverbindungsstruktur 20 im selben spitzen Winkel zum oberen Eckstiel 14 und laufen in einer der Seitenfläche 30 abgewandten Spitze zusammen, sodass deren Längsachsen und die Längsachse des oberen Eckstiels 14 eine gedachte obere Deckfläche 32 bilden (vgl. Fig. 3). Die oberen und unteren Deckflächen 31, 32 sind in diesem Ausführungsbeispiel dreieckig und kongruent.

Wie in der Figur 2 zu erkennen ist, sind die Verbindungsmittel 26, die die lösbaren Querverbindungen der Gitterstückteile 11, 12 bilden, an den "Spitzen" der durch die oberen und unteren Schenkelstäbe 21, 22 gebildeten prismatischen Querverbindungsstrukturen 20 angeordnet. Das Gitterstück 10 dieses Ausführungsbeispiels besitzt genau zwei Querverbindungsstrukturen 20 pro Gitterstückteil und somit insgesamt vier Verbindungsmittel 26 (an zwei unterschiedlichen Positionen in Draufsicht). Allerdings könnten mehr als zwei Querverbindungsstrukturen 20 pro Gitterstückteil 11, 12 bzw. mehr als vier Verbindungsmittel 26 vorgesehen sein.

An jeder Seitenfläche der prismatischen Struktur besitzen die Querverbindungsstrukturen 20 ebenfalls Diagonal- und Hochstäbe 23, 24, 29, die die unteren und oberen Schenkelstäbe 21, 22 auf jeder Seite untereinander fest verbinden (vgl. Fig. 3). Dabei kann ein Pfosten 29 die Spitzen der oberen und unteren Schenkelstäbe 21, 22 im Bereich der Verbindungsmittel 26 verbinden. Ein weiterer Nullstab 23 kann im Wesentlichen mittig an den Seitenflächen der Querverbindungsstrukturen 20 vorgesehen sein. Auf jeder Seite des Nullstabs 23 kann ein Diagonalstab 24 die unteren und oberen Schenkelstäbe 21, 22 miteinander verbinden. Dadurch ergeben sich fachwerkartige Seitenflächen der Querverbindungsstrukturen 20, was diesen eine größere Stabilität verleiht und die Knicklängen der Schenkelstäbe 21, 22 reduziert.

Die oberen Schenkelstäbe 22 zweier miteinander verbundener Querverbindungsstrukturen 20 des verbundenen Gitterstücks 10 können koaxial verlaufen, ebenso die jeweiligen unteren Schenkelstäbe 21. Wie in der Figur 1 zu erkennen ist, bilden die oberen Schenkelstäbe 22 (und entsprechend die unteren Schenkelstäbe 21) des verbundenen Gitterstücks 10 dadurch insbesondere ein "X" bzw. bei zwei Querverbindungsstrukturen 20 pro Gitterstückteil 11, 12 zwei nebeneinander angeordnete "X". In der Mitte des verbundenen Gitterstücks 10 kann sich dadurch ein Zwischenraum mit quadratischer Grundfläche (in Draufsicht) ergeben.

Wie in der Figur 1 weiterhin zu erkennen ist, können die oberen Schenkelstäbe 22 über weitere Diagonalstäbe 25, deren Längsachsen innerhalb der oberen Deckfläche 32 verlaufen, mit dem oberen Eckstiel 14 verbunden sein, um die Knicklänge der Schenkelstäbe 22 innerhalb dieser Ebene zu reduzieren, und analog dazu die unteren Schenkelstäbe 21.

Jedes Gitterstückteil 11, 12 kann zwei Längsstäbe 27 umfassen, die sich parallel zu den Eckstielen 14 erstrecken und fest mit den Schenkelstäben 21, 22 verbunden sind, um die Knicklänge der Eckstiele 14 zu reduzieren und die Stabilität des Gitterstücks 10 zu erhöhen. Ein oberer Längsstab 27 verläuft vorzugsweise oberhalb der oberen Deckfläche 32 und ist mit den oberen Schenkelstäben 22 über nachfolgend näher beschriebene Endstücke 38 verbunden (vgl. Fig. 2). Ein unterer Längsstab 27 verläuft vorzugsweise unterhalb der unteren Deckfläche 31 und ist mit den unteren Schenkelstäben 21 ebenfalls über Endstücke 38 verbunden (vgl. Fig. 2). Alternativ könnten mehrere obere und untere Längsstäbe 27 vorgesehen sein.

Die Längsstäbe 27 sind bevorzugt in etwa mittig zwischen den Seitenflächen 30 und der gedachten Mittelebene des Gitterstücks 10, welche durch die Verbindungsmittel 26 verläuft, angeordnet.

Um die gesetzlich vorgeschriebenen Transportabmessungen, insbesondere eine maximale Transportbreite einzuhalten, kann das Gitterstück 10 an den mittigen Verbindungsmitteln 26 längsgeteilt, d.h. die beiden Gitterstückteile 11, 12 voneinander gelöst werden. Aufgrund der Form der Querverbindungsstrukturen 20 können die Gitterstückteile 11, 12 in Längsrichtung zueinander versetzt und in Querrichtung ineinandergeschoben werden, sodass die Querverbindungsstrukturen 20 der verschiedenen Gitterstückteile 11, 12 ineinandergeschachtelt sind und ineinandergreifen. Ein solcher Transportzustand ist in der Figur 6 dargestellt.

Damit ein solches Ineinanderschieben trotz der Längsstäbe 27 möglich ist, verlaufen die oberen und unteren Schenkelstäbe 21, 22 nicht parallel zueinander, sondern sind leicht zueinander geneigt. Mit anderen Worten stehen die oberen und unteren Deckflächen 31, 32 nicht senkrecht auf die Seitenfläche 30, sondern sind leicht zueinander geneigt (vgl. Fig. 2-3). Dadurch ist der Abstand der oberen und unteren Schenkelstäbe 21, 22 an den Spitzen der Querverbindungsstrukturen 20 geringer als der Abstand der Eckstiele 14. Dies ermöglicht es, die Querverbindungsstrukturen 20 zur Bildung der Transportstellung trotz der Längsstäbe 27 ineinanderzuschieben.

Alternativ zu dem in Fig. 3 gezeigten Ausführungsbeispiel könnte nur an einer der Deckflächen ein Längsstab 27 angeordnet und nur diese Deckfläche geneigt sein, während die andere Deckfläche senkrecht auf die Seitenfläche 30 steht. Alternativ könnten beide Deckflächen 31, 32 in unterschiedlichen Winkeln geneigt sein. Bevorzugt ist jedoch eine Ausgestaltung wie diejenige der Fig. 3, bei der die seitlichen Querschnitte der Querverbindungsstrukturen 20 symmetrische Trapeze bilden.

In der Figur 4 ist eine Spitze einer Querverbindungsstruktur 20 mit dem zugehörigen Verbindungsmittel 26 gezeigt. Letzteres kann als Gabel-Finger-Verbindungsstelle ausgebildet sein (im Beispiel der Fig. 4 als Gabel, wobei das entsprechende Verbindungsmittel 26 des anderen Gitterstückteils als Finger ausgebildet ist), welche durch eine entsprechende Blechstruktur gebildet ist. Die der Seitenfläche 30 abgewandten Enden der (hier oberen) Schenkelstäbe 22 sind über ein vorzugsweise rohrartiges Endstück 38 miteinander verbunden. In der Figur 5 sind zwei miteinander verbolzte Verbindungsmittel 26 der beiden Gitterstückteile 11, 12 in einer Seitenansicht als Schnitt durch die Verbindungsmittel 26 dargestellt. Diese sind durch einen Bolzen 34 miteinander verbolzt dargestellt.

Das Endstück 38 besitzt eine im zusammengesetzten Zustand zum Verbindungsmittel 26 des anderen Gitterstückteils weisende erste Ausnehmung und eine zur Seitenfläche 30 weisende zweite Ausnehmung. Die das Verbindungsmittel 26 bildende Blechstruktur ist durch beide Ausnehmungen hindurchgesteckt und erstreckt sich durch das Endstück hindurch (vgl. Fig. 5). Dadurch ist die Blechstruktur des Verbindungsmittels 26 nicht nur an einer Ausnehmung, sondern an zwei Ausnehmungen des Endstücks 38 verschweißt und dadurch stabiler im Endstück befestigt. Insbesondere ist die Blechstruktur an der vorderen Ausnehmung mit einer umlaufenden vorderen Schweißnaht 50 und an der hinteren Ausnehmung mit einer umlaufenden hinteren Schweißnaht 51 mit dem Endstück 38 verschweißt.

Sämtliche Stäbe bzw. Rohre 14, 15, 16, 17, 21, 22, 23, 24, 25, 28, 38 eines Gitterstückteils 11, 12 sind vorzugsweise miteinander verschweißt.

Die Gitterstückteile 11, 12 können mehrere Halteverbindungsmittel 36 umfassen, mit denen die Verbindungsmittel des anderen Gitterstückteils 11, 12 in der Transportstellung verbunden werden können, um die Gitterstückteile 11, 12 in der Transportstellung zu sichern bzw. zu verriegeln. Vorzugsweise sind die Halteverbindungsmittel 36, ebenso wie die Verbindungmittel 26, Gabel-Finger-Verbindungsstellen.

Die Figur 7 zeigt ein Ausführungsbeispiel, bei dem jedes Gitterstückteil 11, 12 an einem Längsende jeweils zwei Halteverbindungsmittel 36 aufweist, welche im Bereich der dortigen Enden bzw. Längsverbindungsmittel 13 der Eckstiele 14 angeordnet sind. Die Halteverbindungsmittel 36 können mit den Eckstielen 14 oder einem dortigen Pfosten 15 oder mit beiden verbunden, insbesondere verschweißt sein.

Es kann vorgesehen sein, dass nur die Verbindungsmittel 26 einer der Querverbindungsstrukturen 20 mit den Halteverbindungsmitteln 36 des anderen Gitterstückteils 11, 12 verbunden werden (vgl. Fig. 7).

Die Verbindungsmittel 26 und Halteverbindungsmittel 36 werden insbesondere miteinander verbolzt. Vorzugsweise werden dazu dieselben Bolzen 34 wie für die Verbindung der Verbindungsmittel 26 untereinander verwendet. Die Bolzen 34 sind im verbundenen Zustand insbesondere koaxial zueinander (übereinander) angeordnet und bilden eine Schwenkachse 37, um die die beiden Gitterstückteile 11, 12, solange sie nur an einem Ende verbunden sind, geschwenkt werden können. In der Figur 7 ist die Situation dargestellt, in der die Gitterstückteile 11, 12 nur an einem ihrer Enden über die Verbindungsmittel 26 und Halteverbindungsmittel 36 miteinander verbolzt sind und um die durch diese erste Halteverbindung gebildete Schwenkachse 37 zueinander schwenkbar sind.

Eines der Gitterstückteile 11, 12 (beispielsweise in der Fig. 7 das rechts dargestellte erste Gitterstückteil 11) kann durch einen Montagekran gehoben und um die Schwenkachse 37 an das andere, zweite Gitterstückteil 12 herangeschwenkt werden, sodass die Querverbindungsstrukturen 20 ineinanderfahren. Die Gitterstückteile 11, 12 können zum Heben durch einen Montagekran an den Eckstielen 14 mehrere Anschlagpunkte 18 aufweisen (vgl. Fig. 1). Sobald sich die Verbindungsmittel 26 und Halteverbindungsmittel 36 am anderen Ende der Gitterstückteile 11, 12 überdecken, können diese miteinander verbolzt und so die zweite Halteverbindung hergestellt werden.

Die Figur 8 zeigt einen Schnitt durch die oberen und unteren Halteverbindungsmittel 36 eines Endes eines Gitterstückteils 11, 12 quer zur Längsrichtung, wobei der Abschnitt des Gitterstückteils 11, 12 dazwischen nicht dargestellt ist. Es ist zu erkennen, dass die Bolzen 34 koaxial angeordnet sind.

Vorzugsweise sind an der Querverbindungsstruktur 20, die die mit den Halteverbindungsmitteln 36 verbolzbaren Verbindungsmittel 26 trägt, zwischen den Verbindungsmitteln 26 entsprechende Bolzensteckeinrichtungen angeordnet. Diese können mit einem die oberen und unteren Schenkelstäbe 21, 22 miteinander verbindenden Pfosten 29 verbunden sein. Die Bolzensteckeinrichtungen können Aktuatoren umfassen (nicht dargestellt), die eine Bewegung der Bolzen 34 zum Lösen oder Stecken der Quer- oder Halteverbindungen ermöglichen. Die Bolzen 34 können dementsprechend mit Stangen verbunden sein, die wiederum über die genannten Aktuatoren entlang der gedachten Schwenkachse 37 verfahrbar sind. Dadurch muss kein menschliches Personal das Setzen bzw. Lösen der Bolzen 34 per Hand durchführen, was den Montage- bzw. Demontagevorgang erheblich vereinfacht.

Die Figur 9 zeigt ein Zwischenstück 28, über welches der obere Längsstab 27 eines Gitterstückteils 11, 12 mit einem oberen Schenkelstab 22 verbunden ist. Das Zwischenstück 28 ist bevorzugt als Rohrstück ausgebildet, dessen Längsachse 43 parallel zur Längsachse 42 des Längsstabs 27 verläuft. Durch diese parallele Anordnung des rohrförmigen Zwischenstücks 28 sind an den Anbindungsstellen zum Schenkelstab 22 bzw. zum Längsstab 27 längere Schweißnähte möglich, deren Zugänglichkeit zudem im Vergleich zu senkrecht auf die Längs- und Schenkelstäbe 22, 27 stehenden Rohrstücken verbessert ist. Wie Fig. 9 zeigt, kann der Querschnitt des Zwischenstücke 28 entlang seiner Längsachse 43 variieren, um dessen Kontur an die Krümmungen von Schenkelstab 22 und Längsstab 27 anzupassen.

Ferner zeigt Fig. 9, dass durch die Verwendung von Zwischenstücken 28 die Längsstäbe 27 nicht innerhalb der jeweiligen Deckflächen 31, 32, sondern oberhalb (bzw. an der unteren Deckfläche 31 unterhalb) verlaufen. Somit schneiden die Längsachsen 42 der Längsstäbe 27 nicht die Längsachsen 41 der Schenkelstäbe 21, 22.

Die Figur 10 zeigt in einer Seitenansicht ein Ausführungsbeispiel der erfindungsgemäßen Arbeitsmaschine 1, welche einen Ausleger 4 mit einem oder mehreren erfindungsgemäßen Gitterstücken 10 umfasst. Bei der Arbeitsmaschine des Ausführungsbeispiels der Figur 10 handelt es sich um einen Raupenkran 1 mit einem Unterwagen 2 mit Raupenfahrwerk und einen um eine vertikale Drehachse drehbar auf dem Unterwagen 2 gelagerten Oberwagen 3, an welchen der Ausleger 4 um eine horizontale Wippachse schwenkbar angelenkt ist. Der Ausleger 4 stellt den Hauptausleger dar und kann eine feste Spitze 5 tragen. Der Raupenkran 1 kann einen Derrickausleger 6 und einen Derrickballast 7 besitzen.

### Bezugszeichenliste:

- 1: Arbeitsmaschine
- 2: Unterwagen
- 3: Oberwagen
- 4: Ausleger
- 5: Feste Spitze
- 6: Derrickausleger
- 7: Derrickballast
- 10: Gitterstück
- 11: Erstes Gitterstückteil
- 12: Zweites Gitterstückteil
- 13: Längsverbindungsmittel
- 14: Eckstiel
- 15: Pfosten
- 16: Nullstab
- 17: Diagonalstab
- 18: Anschlagpunkt
- 20: Querverbindungsstruktur
- 21: Unterer Schenkelstab
- 22: Oberer Schenkelstab
- 23: Nullstab
- 24: Diagonalstab
- 25: Diagonalstab
- 26: Verbindungsmittel
- 27: Längsstab
- 28: Zwischenstück
- 29: Pfosten
- 30: Seitenfläche
- 31: Untere Deckfläche
- 32: Obere Deckfläche
- 34: Bolzen
- 36: Halteverbindungsmittel
- 37: Schwenkachse
- 38: Endstück
- 41: Längsachse Schenkelstab
- 42: Längsachse Längsstab
- 43: Längsachse Zwischenstück
- 50: Vordere Schweißnaht
- 51: Hintere Schweißnaht

## Patentansprüche

1. Längsteilbares Gitterstück (10) für einen Gitterausleger, umfassend zwei lösbar miteinander verbindbare Gitterstückteile (11, 12), welche für den Transport voneinander lösbar und quer zur Längsrichtung ineinanderschiebbar sind, wobei jedes der Gitterstückteile (11, 12) zwei in Längsrichtung verlaufende Eckstiele (14), welche über mehrere Diagonal- und Hochstäbe (15, 16, 17) fest miteinander verbunden sind und zusammen mit diesen eine Seitenfläche (30) des Gitterstücks (10) definieren, und mindestens zwei fest mit den Eckstielen (14) verbundene Querverbindungsstrukturen (20) umfasst, wobei die Gitterstückteile (11, 12) über an den Querverbindungsstrukturen (20) angeordnete Verbindungsmittel (26) lösbar verbindbar sind,
**dadurch gekennzeichnet,**
**dass** die Querverbindungsstrukturen (20) jeweils mindestens zwei mit einem oberen Eckstiel (14) eines Gitterstückteils (11, 12) und mindestens zwei mit einem unteren Eckstiel (14) des Gitterstückteils (11, 12) fest verbundene Schenkelstäbe (21, 22) umfassen, die zusammen mit dem jeweiligen Eckstiel (14) eine obere und eine untere Deckfläche (31, 32) des Gitterstücks (10) definieren, wobei die oberen und/oder die unteren Deckflächen (31, 32) relativ zu einer senkrecht auf die Seitenfläche (30) stehenden Ebene zu den anderen Deckflächen (31, 32) hin geneigt und deren Schenkelstäbe (21, 22) über mindestens einen parallel zu den Eckstielen (14) und vorzugsweise außerhalb der Deckflächen (31, 32) verlaufenden Längsstab (27) verbunden sind.

2. Gitterstück (10) nach Anspruch 1, wobei die Schenkelstäbe (21, 22) so angeordnet sind, dass die oberen und unteren Deckflächen (31, 32) Dreiecke bilden, wobei vorzugsweise beide Schenkelstäbe (21, 22) einer Deckfläche (31, 32) in einem spitzen Winkel mit dem Eckstiel (14) verbunden sind und insbesondere ein gleichschenkliges Dreieck bilden.

3. Gitterstück (10) nach Anspruch 2, wobei die Verbindungsmittel (26) an den den Seitenflächen (30) abgewandten Spitzen der Dreiecke angeordnet sind, wobei vorzugsweise sowohl an den unteren als auch an den oberen Deckflächen (31, 32) Verbindungsmittel (26) angeordnet sind.

4. Gitterstück (10) nach einem der vorhergehenden Ansprüche, wobei die Querverbindungsstrukturen (20) in Längsrichtung gesehen einen trapezförmigen Querschnitt besitzen, wobei der Abstand der Schenkelstäbe (21, 22) der oberen und unteren Deckflächen an den der Seitenfläche (30) abgewandten Enden geringer ist als der Abstand der Eckstiele (14), wobei die Querschnitte vorzugsweise ein symmetrisches Trapez bilden.

5. Gitterstück (10) nach einem der vorhergehenden Ansprüche, wobei die Gitterstückteile (11, 12) genau zwei Querverbindungsstrukturen (20) umfassen und vorzugsweise in Draufsicht an zwei Stellen über Verbindungsmittel (26) miteinander verbindbar sind.

6. Gitterstück (10) nach einem der vorhergehenden Ansprüche, wobei sich die Längsachsen (41) der Schenkelstäbe (21, 22) der oberen und unteren Deckflächen (31, 32) und die Längsachsen der jeweiligen Eckstiele (14) schneiden, wobei sich die Längsachse (42) des mindestens einen Längsstabs (27) und die Längsachsen (41) der Schenkelstäbe (21, 22) vorzugsweise nicht schneiden.

7. Gitterstück (10) nach einem der vorhergehenden Ansprüche, wobei der mindestens eine Längsstab (27) mit den jeweiligen Schenkelstäben (21, 22) über Zwischenstücke (28) fest verbunden ist, wobei das Zwischenstück (28) vorzugsweise als längliches Hohlprofil ausgebildet ist, dessen Längsachse (43) parallel zur Längsachse (42) des Längsstabs (27) verläuft und dessen Querschnitt insbesondere entlang seiner Längsachse (43) variiert.

8. Gitterstück (10) nach einem der vorhergehenden Ansprüche, wobei an den oberen und/oder unteren Deckflächen (31, 32) eines Gitterstückteils (11, 12) jeweils nur ein einziger Längsstab (27) angeordnet ist, welcher vorzugsweise im Wesentlichen mittig zwischen der Seitenfläche (30) und den der Seitenfläche (30) abgewandten Enden der Querverbindungsstrukturen (20) verläuft.

9. Gitterstück (10) nach einem der vorhergehenden Ansprüche, wobei die Verbindungsmittel (26) Gabel-Finger-Verbindungsstellen umfassen, welche durch Blechstrukturen gebildet werden, die an den Seitenflächen (30) gegenüberliegenden inneren Enden der Querverbindungsstrukturen (20) angeordnet und insbesondere in mit den Schenkelstäben (21, 22) verbundenen Endstücken (38) aufgenommen und verschweißt sind, wobei vorzugsweise die Blechstrukturen in zwei gegenüberliegenden Ausnehmungen der Endstücke (38) aufgenommen sind und durch die Endstücke (38) hindurchragen.

10. Gitterstück (10) nach einem der vorhergehenden Ansprüche, wobei die Eckstiele (14) an den Enden über Pfosten (15) und zwischen den Pfosten (15) über eine Vielzahl von Diagonal- und Nullstäben (16, 17) fest miteinander verbunden sind, wobei sich die Diagonal- und Nullstäbe (16, 17) vorzugsweise abwechseln.

11. Gitterstück (10) nach einem der vorhergehenden Ansprüche, wobei die obere Deckfläche (32) bildende obere Schenkelstäbe (22) und die untere Deckfläche (31) bildende untere Schenkelstäbe (21) einer Querverbindungsstruktur (20) über mehrere Diagonal- und Hochstäbe (23, 24) fest miteinander verbunden sind, wobei die Schenkelstäbe (21, 22) vorzugsweise über zusätzliche Diagonalstäbe (25), deren Längsachsen innerhalb der oberen bzw. unteren Deckfläche (31, 32) liegen, fest mit den Eckstielen (14) verbunden sind.

12. Gitterstück (10) nach einem der vorhergehenden Ansprüche, wobei mindestens eines der Gitterstückteile (11, 12) Halteverbindungsmittel (36) umfasst, mit welchem Verbindungsmittel (26) des anderen Gitterstückteils (11, 12) in einer Transportstellung, in der die Gitterstückteile (11, 12) ineinandergeschoben sind, lösbar verbindbar sind, wobei vorzugsweise beide Gitterstückteile (11, 12) jeweils mindestens zwei Halteverbindungsmittel (36) umfassen.

13. Gitterstück (10) nach dem vorhergehenden Anspruch, wobei die Halteverbindungsmittel (36) an den Enden der Eckstiele (14) oder an die Enden der Eckstiele (14) verbindenden Pfosten (15) angeordnet sind, wobei vorzugsweise die Querverbindungsstrukturen (20) so ausgebildet und die Verbindungsmittel (26) und Halteverbindungsmittel (36) so angeordnet sind, dass die Gitterstückteile (11, 12) in einem Zustand, in dem diese nur an einem Ende eine Verbindung zwischen Verbindungsmitteln (26) und Halteverbindungsmitteln (36) aufweisen, um eine durch diese Verbindung gebildete Schwenkachse ineinander schwenkbar sind, um die Verbindungsmittel (26) und Halteverbindungsmittel (36) am anderen Ende zusammenzuschwenken.

14. Gitterausleger (4) mit mindestens einem Gitterstück (10) nach einem der vorhergehenden Ansprüche.

15. Arbeitsmaschine (1), insbesondere Kran, mit einem Gitterausleger (4) nach dem vorhergehenden Anspruch, wobei die Arbeitsmaschine (1) vorzugsweise einen Unterwagen (2) mit Fahrwerk, insbesondere Raupenfahrwerk, einen um eine vertikale Drehachse drehbar auf dem Unterwagen (2) gelagerten Oberwagen (3) umfasst und der Gitterausleger (4) um eine horizontale Wippachse wippbar am Oberwagen (3) gelagert ist.
